# EUROPÄISCHE PATENTSCHRIFT

(11) **EP 0 882 848 B1**
(45) Veröffentlichungstag und Bekanntmachung des Hinweises auf die Patenterteilung: **07.05.2003**
(21) Anmeldenummer: 98109727.2
(22) Anmeldetag: 28.05.1998
(51) Int. Cl.: E03C 1/04, E03C 1/05

(54) **Wasserauslaufventilanordnung**
Water tap system
Système de robinet

(30) Priorität: 04.06.1997 DE 19723312
(43) Veröffentlichungstag der Anmeldung: 09.12.1998
(73) Patentinhaber: Friedrich Grohe AG & Co. KG, 58675 Hemer (DE)
(72) Erfinder: Humpert, Jürgen, 58675 Hemer (DE); Gransow, Eckhard, 58730 Fröndenberg (DE)

(56) Entgegenhaltungen:
- DE-A- 3 606 385
- GB-A- 2 248 469
- US-A- 4 604 764
- US-A- 5 287 570

## Beschreibung

Die Erfindung betrifft eine Wasserauslaufventilanordnung mit einem wenigstens in einem Freiheitsgrad bewegbaren Handgriff, mit dem die Wasserausflußmenge pro Zeiteinheit einstellbar ist, wobei außerdem der Wasserausfluß von einer mit einem Sensor versehenen Detektionseinrichtung mit einer elektrischen Steuerung berührungslos ein- und ausschaltbar ist.

Eine derartige Wasserauslaufventilanordnung ist aus der deutschen Patentschrift DE 36 06 385 C2 bekannt. In dieser Druckschrift ist eine fühlersteuerbare Wasserauslaufarmatur mit einem zwischen den Zuflußleitungen für Kaltwasser und Warmwasser einerseits und einem Wasserauslauf andererseits angeordneten Ventileinrichtung offenbart, deren Öffnungs- und Schließstellung durch eine Steuereinheit, abhängig von einem Signal eines an die Steuereinheit angeschlossenen Fühlers, der auf die Anwesenheit innerhalb seines Fühlbereichs anspricht, steuerbar ist, wobei zusätzlich ein Handbetätigungshebel vorgesehen ist, mit dem neben dem fühlergesteuerten Wasserauslauf auch eine manuell durchführbare Auslaufsteuerung ermöglicht sein soll. Darüber hinaus soll auch mit dem Handbetätigungshebel das Mischungsverhältnis des zufließenden Kalt- und Warmwassers einstellbar sein.
Bei dieser vorbekannten Einrichtung ist ein aufwendiges Antriebsgestänge mit einem Antriebsmotor und Kupplungseinheit vorgesehen, durch die ein erheblicher Platzbedarf benötigt wird. Außerdem ist die Herstellung der mechanischen Bauelemente aufwendig und dürfte erhebliche Kosten verursachen.

Der Erfindung liegt daher die Aufgabe zugrunde, die eingangs angegebene Wasserauslaufventilanordnung zu verbessern und insbesondere eine vereinfachte, kostengünstig herstellbare Wasserauslaufvorrichtung sowie ein Verfahren zur Steuerung der Vorrichtung vorzuschlagen.

Diese Aufgabe wird durch eine Vorrichtung mit den Merkmalen des Anspruchs 1 und durch ein Verfahren mit den Merkmalen des Anspruchs 9 oder 10 gelöst.
Weitere Ausgestaltungen der Erfindung sind in den Ansprüchen 2 bis 8 und 11 angegeben.

Die mit der Erfindung erzielbaren Vorteile bestehen insbesondere darin, daß mit relativ einfachen Mitteln eine zweckmäßige Kombination der mechanischen Einstellfunktion des Auslaufventils ermöglicht ist. Wobei insbesondere mit einem Eingriffmischventil mit einem Handgriff in zwei Freiheitsgraden einerseits das Mischungsverhältnis von Kalt- und Warmwasser und andererseits die Auslaufmenge pro Zeiteinheit eingestellt werden kann, während mit einer sensorgesteuerten Auslaufsteuerung der Wasserverbrauch minimiert wird, ohne daß eine Komforteinbuße eintritt und vom Benutzer eine Umstellung in den Betätigungsgewohnheiten bezüglich des mechanischen Ventils erforderlich ist.

Ein Ausführungsbeispiel der Erfindung ist in der Zeichnung dargestellt und wird im folgenden näher beschrieben. Es zeigt
- Fig. 1: eine Wasserauslaufarmatur in Form eines Eingriffmischventils in schematischer Darstellung im Längsschnitt an einem Waschtisch installiert;
- Fig. 2: den Handgriffteil des in Fig. 1 gezeigten Eingriffmischventils in vergrößerter Darstellung;
- Fig. 3: den Auslaufteil des in Fig. 1 gezeigten Eingriffmischventils in vergrößerter Darstellung;
- Fig. 4: ein Ablaufdiagramm, in dem die Funktionsweise des in Fig. 1 gezeigten Eingriffmischventils angegeben ist.

Auf einem nur zum Teil dargestellten Waschtisch 2 ist im Bereich einer Befestigungsbohrung 20 eine Auslaufarmatur 1 in bekannter Weise befestigt. In der Auslaufarmatur 1 ist als mechanisches Ventil 10 eine Eingriffmischventilkartusche angeordnet, die über zwei Anschlußleitungen 11,12 mit Kalt- und Warmwasser versorgt wird. Das in dem mechanischen Ventil 10 erzeugte Mischwasser wird über eine Auslaufleitung 13 abgegeben und kann an einem Auslaufmundstück 131 als Wasserstrahl 132 austreten.
An dem mechanischen Ventil 10 ist ein Handgriff 14 angeordnet, mit dem durch ein Auf- oder Abbewegen in Richtung des Pfeils 142 die Wasserausflußmenge pro Zeiteinheit einstellbar ist, während durch ein Verschwenken um eine Mittelachse 144 in Richtung des Pfeils 143 das Mischungsverhältnis von Kalt- und Warmwasser bzw. die Temperatur des austretenden Mischwassers eingestellt werden kann. Am Handgriff 14 ist ein radial vorstehender bügelartiger Griff 140 ausgebildet, an dessen Oberfläche 141 ein - in der Zeichnung nicht dargestellt - Berührungsschalter angeordnet ist. Der Berührungsschalter kann auch alternativ als Piezotaster in dem Handgriff 14 angeordnet sein. Der Berührungsschalter ist über eine Verbindungsleitung 43 mit einer schematisch dargestellten unterhalb des Waschtisches 2 angeordneten elektrischen Steuerung 4 verbunden.
In der Auslaufarmatur 1 ist außerdem im Bereich des Auslaufmundstücks 131 eine Detektionseinrichtung 5 ausgebildet, von der im aktivierten Zustand Infrarotlichtstrahlen ausgesandt werden. In einem bestimmten Detektionsbereich werden die von einem Objekt, z. B. der Hand des Benutzers, reflektierten Infrarotlichtstrahlen von der Detektionseinrichtung 5 empfangen, wie es in Fig. 3 der Zeichnung angedeutet ist, und darauf ein entsprechendes Signal für die Steuerung 4 erzeugt. Die Detektionseinrichtung 5 ist über eine Verbindungsleitung 42 ebenfalls mit der elektrischen Steuerung 4 verbunden. Darüber hinaus ist die Steuerung 4 mit einem magnetisch betriebenen zusätzlichen Ventil 3 über eine Verbindungsleitung 41 verbunden, wobei das zusätzliche Ventil 3 in der Auslaufleitung 13 integriert und unterhalb des Waschtisches 2 angeordnet ist. Der Berührungsschalter kann bestehen aus einem ersten, auf den Kontakt mit dem Benutzer ansprechenden Teilbereich, der vorzugsweise kapazitiv wirkt, für eine Signalerzeugung zur Ein- und Ausschaltung des zusätzlichen Ventils 3, sowie einem zweiten, als Sensor wirkenden Teilbereich, vorzugsweise ein mechanischer Positionsschalter, für eine Signalerzeugung zur Offen- oder Geschlossenstellung des mechanischen Ventils 10. Schließlich ist die elektrische Steuerung 4 zur Versorgung mit elektrischer Energie an ein Versorgungsleitungsnetz 40 angeschlossen.

Das in Fig. 4 angegebene Ablaufdiagramm zeigt die Funktion der Auslaufarmatur.
Wird vom Benutzer der Handgriff 14 im Bereich der Oberfläche 141 berührt, so wird von dem Berührungsschalter im Funktionsfeld 60 ein Signal abgegeben. In dem Entscheidungsfeld 70 wird festgestellt, ob das mechanische Ventil 10 geöffnet ist bzw. geöffnet wird. Wird dies verneint, so wird ein Signal an das Entscheidungsfeld 71 abgegeben und festgestellt, ob das mechanische Ventil 10 geschlossen ist. Wird dies verneint, so wird die Steuerung zurückgesetzt. Wird dagegen dies bejaht, so wird ein Signal an die Funktionsfelder 61,62,63 gegeben, so daß das magnetische Ventil 3 geschlossen sowie die Detektionseinrichtung 5 und die Steuerung 4 deaktiviert werden.
Wird im Entscheidungsfeld 70 jedoch eine Bejahung festgestellt, so wird ein Signal an das Entscheidungsfeld 72 gegeben, in dem festgestellt wird, ob das magnetische Ventil 3 geöffnet ist. Wird dies bejaht, so wird die Steuerung zurückgesetzt. Wird dies dagegen verneint, so wird ein Signal an das Funktionsfeld 64 abgegeben und die Steuerung 4 aktiviert. Darüber hinaus wird ein Signal an das Funktionsfeld 65 abgegeben und die Detektionseinrichtung 5 aktiviert. Schließlich wird ein Signal an das Funktionsfeld 66 zur Öffnung des magnetischen Ventils 3 abgegeben, so daß nunmehr das mit dem Handgriff 14 eingestellte temperierte und in der Ausflußmenge pro Zeiteinheit dosierte Mischwasser an dem Auslaufmundstück 131 austreten kann. Gleichzeitig tritt die Detektionseinrichtung in Funktion und stellt in dem Entscheidungsfeld 73 fest, ob im Detektionsbereich ein Objekt festgestellt ist. Wird dies bejaht, so erfolgt eine Rücksetzung in der Detektionseinrichtung. Wird dies dagegen verneint, so wird ein Signal an das Funktionsfeld 67 geleitet, und ein Timer T_{N} als Zeitglied gestartet. Danach wird im Entscheidungsfeld 74 festgestellt, ob ein Objekt im Detektionsbereich vorhanden ist. Wird dies bejaht, so erfolgt die Rücksetzung der Detektionseinrichtung. Wird dies dagegen verneint, so wird ein Signal an das Entscheidungsfeld 75 abgegeben und festgestellt, ob der Timer T_{N} abgelaufen ist. Wird dies verneint, so folgt eine Rücksetzung der Detektionseinrichtung hinter das Funktionsfeld 67. Wird dies dagegen bejaht, so wird ein Signal an das Funktionsfeld 68 abgegeben und das magnetische Ventil 3 abgesperrt. Wird danach im Funktionsfeld 69 ein Objekt im Detektionsbereich festgestellt, so wird ein Signal vor das Funktionsfeld 66 abgegeben, und das magnetische Ventil 3 wird wieder geöffnet, wonach die gleiche Ablaufroutine wiederholt wird.
Der in dem Funktionsfeld 67 angegebene Timer T_{N} ist als Zeitglied zweckmäßig über einen Zeitraum von 0 bis 5 Minuten einstellbar ausgebildet.
Alternativ kann die Steuerung auch so aufgebaut sein, daß über den Zeitraum der Berührung der Oberfläche 141 des Handgriffs 14 durch den Benutzer das magnetische Ventil 3 von der Steuerung 4 in die Offenstellung gebracht und über den gesamten Berührungszeitraum in der Offenstellung gehalten wird, so daß während der Berührungsphase die Detektionseinrichtung 5 nicht zur Wirkung gelangt, und der Wasserauslauf unmittelbar erfolgt. Hierbei kann der Schließvorgang der Ventile 3 vorzugsweise über ein Zeitglied verzögert werden. Erst wenn der Kontakt des Benutzers zur Oberfläche 141 unterbrochen ist, und das mechanische Ventil 10 sich in seiner Offenstellung befindet, wird der Wasserauslauf über die Detektionseinrichtung 5 gesteuert. Die Deaktivierung der Steuerung 4 und der Detektionseinrichtung 5 erfolgt erst dann, wenn das mechanische Ventil 10 vom Benutzer in die Schließstellung gebracht worden ist.

Bei den vorstehend beschriebenen Ausführungsbeispielen ist das Ventil 10 als Mischventilkartusche ausgebildet. Selbstverständlich kann das Ventil 10 auch als einfaches Absperr- und Dosierventil ausgebildet sein.
Auch kann die Steuerung 4 und das magnetische Ventil 3 anstatt separat unter dem Waschtisch 2 angeordnet in das Gehäuse der Auslaufarmatur 1 integriert sein. Hierbei kann zweckmäßig in der Auslaufarmatur auch eine oder mehrere Batterien für die elektrische Energieversorgung mit integriert sein, so daß die Wasserauslaufventilanordnung unabhängig von einem elektrischen Netzanschluß betrieben werden kann. Selbstverständlich kann aber auch eine Versorgungsleitung für die Zuführung der elektrischen Energie zur Auslaufarmatur durch die Befestigungsbohrung 20 vorgesehen werden, die dann unterhalb des Waschtisches 2, z. B. an einer Steckdose, angeschlossen werden kann.

In den Ausführungsbeispielen ist die Detektionseinrichtung 5 mit Infrarotlicht betrieben. Selbstverständlich können aber auch Detektionseinrichtungen, die mit Radarstrahlen, Ultraschallwellen o. dgl. zu betreiben sind, eingesetzt werden.

## Patentansprüche

1. Wasserauslaufventilanordnung mit einem wenigstens in einem Freiheitsgrad bewegbaren Handgriff (14), mit dem die Wasserausflußmenge pro Zeiteinheit einstellbar ist, wobei außerdem der Wasserausfluß von einer mit einem Sensor versehenen Detektionseinrichtung (5) mit einer elektrischen Steuerung (4) berührungslos ein- und ausschaltbar ist, **dadurch gekennzeichnet, daß** zusätzlich hinter dem Ventil (10) ein weiteres separates Ventil (3) im Wasserauslauf angeordnet und von der Steuerung (4) in Offen- oder Schließstellung stellbar ist, wobei der Handgriff (14) mit einem Berührungsschalter versehen ist, der bei einer Betätigung des Handgriffs (14) in die Ventilöffnungsstellung die Steuerung (4) mit der Detektionseinrichtung (5) aktiviert und das zusätzliche Ventil (3) öffnet, während er bei der Stellung des Handgriffs in der Ventilschließstellung das zusätzliche Ventil (3) schließt und die Steuerung (4) mit der Detektionseinrichtung (5) deaktiviert.

2. Wasserauslaufventilanordnung nach Anspruch 1, **dadurch gekennzeichnet, daß** der Handgriff (14) in zwei Freiheitsgraden bewegbar ist, derart, daß in einem ersten Freiheitsgrad das Mischungsverhältnis vom zufließenden Kalt- und Warmwasser, in einem zweiten Freiheitsgrad die Wasserausflußmenge pro Zeiteinheit an einem Ventil (10) zur Wassermischung und Wassermengendosierung einstellbar ist, wobei der Berührungsschalter im zweiten Freiheitsgrad wirksam ist.

3. Wasserauslaufventilanordnung nach Anspruch 1 oder 2, **dadurch gekennzeichnet, daß** als Berührungsschalter ein Piezotaster im Handgriff (14) angeordnet ist.

4. Wasserauslaufventilanordnung nach Anspruch 1 oder 2, **dadurch gekennzeichnet, daß** der Berührungsschalter an der Oberfläche (141) des Griffs (140) ausgebildet ist.

5. Wasserauslaufventilanordnung nach wenigstens einem der Ansprüche 1 bis 4, **dadurch gekennzeichnet, daß** von der Detektionseinrichtung (5) mit Infrarotlicht oder Radarstrahlung oder Ultraschallwellen ein Detektionsraum abgetastet ist, derart, daß bei Ermittlung eines bewegten oder unbewegten Gegenstands ein Signal erzeugt und an die Steuerung (4) gegeben wird.

6. Wasserauslaufventilanordnung nach wenigstens einem der Ansprüche 1 bis 5, **dadurch gekennzeichnet, daß** das zusätzliche Ventil (3) magnetisch gesteuert wird und in der Auslaufleitung (13) angeordnet ist.

7. Wasserauslaufventilanordnung nach wenigstens einem der Ansprüche 1 bis 6, **dadurch gekennzeichnet, daß** sie in einer Auslaufarmatur (1) auf einem Waschtisch oder Spültisch (2) zusammen mit der Detektionsanordnung (5) angeordnet ist, während die Steuerung (4) und das zusätzliche Ventil (3) unter dem Wasch- oder Spültisch (2) separat angeordnet sind, wobei die Steuerung (4) mit dem zusätzlichen Ventil (3) und die Detektionseinrichtung (5) von einem Versorgungsleitungsnetz (40) oder von einer Batterie mit elektrischer Energie versorgt ist.

8. Wasserauslaufventilanordnung nach wenigstens einem der Ansprüche 1 bis 6, **dadurch gekennzeichnet, daß** die Steuerung (4), das zusätzliche Ventil (3) und die Detektionseinrichtung (5) in einer Auslaufarmatur integriert sind, wobei die Steuerung (4), die Detektionseinrichtung (5) und das zusätzliche Ventil (3) von einer oder mehreren, in der Auslaufarmatur angeordneten Batterien oder über eine aus der Auslaufarmatur herausgeführten Leitung mit elektrischer Energie versorgt ist.

9. Verfahren zur Steuerung eines Wasserausflusses aus einer Auslaufarmatur mit einem von einem Handgriff betätigbaren Ventil zur Mischung von Kalt- und Warmwasser und/oder zur Dosierung der Ausflußmenge pro Zeiteinheit, wobei außerdem der Wasserausfluß von einer mit einem Sensor versehenen Detektionseinrichtung mit einer elektrischen Steuerung berührungslos ein- und ausschaltbar ist, **gekennzeichnet durch** die Verfahrensschritte:
a) Aktivierung der Steuerung (4) sowie der Detektionseinrichtung (5) **durch** die Öffnungsbewegung des Handgriffs (14) für das Ventil (10);
b) Öffnung des zusätzlichen Ventils (3) im Auslaufbereich **durch** die Steuerung (4);
c) Steuerung bzw. Öffnung oder Schließung des zusätzlichen Ventils (3) von der Detektionseinrichtung (5);
d) Deaktivierung der Steuerung (4) mit der Detektionseinrichtung (5) sowie Absperrung des zusätzlichen Ventils (3) **durch** Stellung des Handgriffs (14) in die Absperrstellung für das Ventil (10).

10. Verfahren zur Steuerung eines Wasserausflusses aus einer Auslaufarmatur mit einem von einem Handgriff betätigbaren Ventil zur Mischung von Kalt- und Warmwasser und/oder zur Dosierung der Ausflußmenge pro Zeiteinheit, wobei außerdem der Wasserausfluß von einer mit einem Sensor versehenen Detektionseinrichtung mit einer elektrischen Steuerung berührungslos ein- und ausschaltbar ist, **gekennzeichnet durch** die Verfahrensschritte:
a) Aktivierung der Steuerung (4) und Öffnung eines zusätzlichen Ventils (3) **durch** die Berührung einer Oberfläche (141) des Handgriffs (14) **durch** das Benutzer und Offenhaltung des Ventils (3) während des Berührungszeitraums;
b) Aktivierung des Schließvorgangs des zusätzlichen Ventils (3) **durch** Unterbrechung der Berührung der Oberfläche (141) des Handgriffs (14) **durch** den Benutzer, wobei der Schließvorgang vorzugsweise von einem Zeitglied verzögert wird;
c) Aktivierung der Detektionseinrichtung erfolgt erst, wenn der Kontakt zur Oberfläche (141) unterbrochen ist, und das mechanische Ventil (10) sich in Offenstellung befindet;
d) Deaktivierung der Steuerung (4) mit der Detektionseinrichtung (5) erfolgt nachdem das mechanische Ventil (10) in seine Schließstellung gebracht und der Kontakt zur Oberfläche (141) vom Benutzer unterbrochen worden ist.

11. Verfahren nach Anspruch 9 oder 10, **dadurch gekennzeichnet, daß** der Detektionseinrichtung (5) ein Zeitglied, vorzugsweise einstellbar von 0 bis 5 Minuten, zugeordnet ist, welches die Schließung des zusätzlichen Ventils (3) verzögert.

## Claims

1. Water outlet valve arrangement having a hand-operable control (14) movable at least in one degree of freedom with which the amount of water flowing out per unit of time is adjustable, the water outflow additionally being capable of being switched on and off contactlessly by a detection device (5) provided with a sensor (5) and having an electrical control means (4), **characterised in that** behind the valve (10) a further separate valve (3) is additionally arranged in the water outlet and is adjustable by the control means (4) into the open or closed position, wherein the hand-operable control (14) is provided with a contact switch, which, on operation of the hand-operable control (14) into the valve open position, activates the control means (4) by means of the detection device (5) and opens the additional valve (3) whereas, when the hand-operable control is put into the valve closed position, it closes the additional valve (3) and deactivates the control means (4) by means of the detection device (5).

2. Water outlet valve arrangement according to claim 1, **characterised in that** the hand-operable control (14) is movable in two degrees of freedom, so that, in a first degree of freedom, the mixing ratio of inflowing cold and hot water and, in a second degree of freedom, the amount of water flowing out per unit of time are adjustable at a valve (10) for water-mixing and water volume-metering, the contact switch being effective in the second degree of freedom.

3. Water outlet valve arrangement according to claim 1 or 2, **characterised in that** a piezoelectric control switch is arranged as contact switch in the hand-operable control (14).

4. Water outlet valve arrangement according to claim 1 or 2, **characterised in that** the contact switch is constructed on the surface (141) of the control (140).

5. Water outlet valve arrangement according to at least one of claims 1 to 4, **characterised in that** a detection zone is scanned by the detection device (5) with infrared light or radar beams or ultrasound waves, so that, on detection of a moving or unmoving object, a signal is generated and relayed to the control means (4).

6. Water outlet valve arrangement according to at least one of claims 1 to 5, **characterised in that** the additional valve (3) is magnetically controlled and is arranged in the outlet pipe (13).

7. Water outlet valve arrangement according to at least one of claims 1 to 6, **characterised in that** it is arranged in an outlet fitting (1) on a washbasin or sink unit (2) together with the detection arrangement (5), whereas the control means (4) and the additional valve (3) are arranged separately beneath the washbasin or sink unit (2), wherein the control means (4) with the additional valve (3), and the detection device (5), are supplied with electrical energy from a power supply system (40) or from a battery.

8. Water outlet valve arrangement according to at least one of claims 1 to 6, **characterised in that** the control means (4), the additional valve (3) and the detection device (5) are integrated in an outlet fitting, the control means (4), the detection device (5) and the additional valve (3) being supplied with electrical energy from one or more batteries arranged in the outlet fitting or by way of a line lead out of the outlet fitting.

9. Method for the control of water outflow from an outlet fitting having a valve controllable by a hand-operable control for mixing cold and hot water and/or for metering the amount flowing out per unit of time, the water outflow additionally being capable of being switched on and off contactlessly by a detection device provided with a sensor and having an electrical control means, **characterised by** the following steps:
a) activation of the control means (4) and of the detection device (5) by the opening movement of the hand-operable control(14) for the valve (10);
b) opening of the additional valve (3) in the outflow region by the control means (4);
c) control or opening or closing of the additional valve (3) by the detection device (5);
d) deactivation of the control means (4) with the detection device (5) and blocking of the additional valve (3) by moving the hand-operable control (14) into the shut-off position for the valve (10).

10. Method for the control of water outflow from an outlet fitting having a valve controllable by a hand-operable control for mixing cold and hot water and/or for metering the amount flowing out per unit of time, the water outflow additionally being capable of being switched on and off cantactlessly by a detection device provided with a sensor and having an electrical control means, **characterised by** the following steps:
a) activation of the control means (4) and opening of an additional valve (3) by contact with a surface (141) of the hand-operable control (14) by the user and by holding open the valve (3) during the period of contact;
b) activation of the closing process of the additional valve by interrupting contact with the surface (141) of the hand-operable control (14) by the user, the closing process preferably being delayed by a timer;
c) activation of the detection device is effected only when the contact with the surface (141) is interrupted, and the mechanical valve (10) is in the open position;
d) deactivation of the control means (4) with the detection device (5) is effected once the mechanical valve (10) has been brought into its closed position and contact with the surface (141) by the user has been interrupted.

11. Method according to claim 9 or 10, **characterised in that** a timer, preferably adjustable from 0 to 5 minutes, is associated with the detection device (5), the timer delaying the closure of the additional valve (3).

## Revendications

1. Dispositif de vanne de distribution d'eau avec une poignée (14) mobile selon au moins un degré de liberté et permettant de régler le débit d'eau par unité de temps, l'écoulement d'eau pouvant en outre être activé et désactivé sans contact par une installation de détection (5) munie d'un capteur et d'une commande (4) électrique,
**caractérisé en ce que**
de plus une autre vanne (3) distincte est disposée dans la sortie d'eau derrière la vanne (10) et peut être placée par la commande (4) dans une position d'ouverture ou de fermeture, la poignée (14) étant munie d'un commutateur de contact qui active la commande (4) avec l'installation de détection (5) et ouvre la vanne (3) supplémentaire lorsqu'on manoeuvre la poignée (14) dans la position d'ouverture de vanne, tandis qu'il ferme la vanne (3) supplémentaire et désactive la commande (4) avec l'installation de détection (5) lorsque la poignée est placée dans la position de fermeture de vanne.

2. Dispositif de vanne de distribution d'eau selon la revendication 1,
**caractérisé en ce que**
la poignée (14) peut être déplacée selon deux degrés de liberté de telle manière qu'on peut régler selon un premier degré de liberté les proportions du mélange d'eau d'arrivée froide et chaude et selon un deuxième degré de liberté le débit d'eau par unité de temps sur une vanne (10) destinée au mélange d'eau et au dosage des quantités d'eau, le commutateur de contact agissant dans le deuxième degré de liberté.

3. Dispositif de vanne de distribution d'eau selon la revendication 1 ou 2,
**caractérisé en ce que**
comme commutateur de contact un piézopalpeur est placé dans la poignée (14).

4. Dispositif de vanne de distribution d'eau selon la revendication 1 ou 2,
**caractérisé en ce que**
le commutateur de contact est formé sur la surface (141) de la poignée (140).

5. Dispositif de vanne de distribution d'eau selon au moins l'une des revendications 1 à 4,
**caractérisé en ce qu'**
un espace de détection est palpé par l'installation de détection (5) avec une lumière infrarouge ou un rayonnement radar ou des ondes ultrasonores de telle manière qu'un signal est produit et transmis à la commande (4) lorsqu'un objet mobile ou immobile est reconnu.

6. Dispositif de vanne de distribution d'eau selon au moins l'une des revendications 1 à 5,
**caractérisé en ce que**
la vanne (3) supplémentaire est commandée magnétiquement et est placée dans la conduite de sortie (13).

7. Dispositif de vanne de distribution d'eau selon au moins l'une des revendications 1 à 6,
**caractérisé en ce qu'**
il est disposé dans un robinet de distribution (1) conjointement avec l'installation de détection (5) sur un lavabo ou un évier (2), tandis que la commande (4) et la vanne (3) supplémentaire sont disposées séparément sous le lavabo ou l'évier (2), la commande (4) avec la vanne (3) supplémentaire et l'installation de détection (5) étant alimentée en énergie électrique par un réseau de lignes d'alimentation (40) ou par une batterie.

8. Dispositif de vanne de distribution d'eau selon au moins l'une des revendications 1 à 6,
**caractérisé en ce que**
la commande (4), la vanne (3) supplémentaire et l'installation de détection (5) sont intégrées dans un robinet, la commande (4), l'installation de détection (5) et la vanne (3) supplémentaire étant alimentées en énergie électrique par une ou par plusieurs batteries placées dans le robinet ou au moyen d'une ligne sortant du robinet.

9. Procédé pour commander une distribution d'eau provenant d'un robinet de sortie avec une vanne qu'on peut manoeuvrer par une poignée pour mélanger de l'eau froide et chaude et/ou pour doser le débit par unité de temps, l'écoulement d'eau pouvant par ailleurs être activé et désactivé sans contact par une installation de détection (5) munie d'un capteur à l'aide d'une commande (4) électrique,
**caractérisé par**
les étapes suivantes :
a) activation de la commande (4) ainsi que de l'installation de détection (5) par le mouvement d'ouverture de la poignée (14) pour la vanne (10),
b) ouverture de la vanne (3) supplémentaire dans la zone d'écoulement par la commande (4),
c) commande - ouverture ou fermeture - de la vanne (3) supplémentaire par l'installation de détection (5),
d) désactivation de la commande (4) avec l'installation de détection (5) ainsi qu'arrêt de la vanne (3) supplémentaire en plaçant la poignée (14) dans la position d'arrêt pour la vanne (10).

10. Procédé pour commander une sortie d'eau provenant d'un robinet de sortie avec une vanne qu'on peut manoeuvrer par une poignée pour mélanger de l'eau froide et chaude et/ou pour doser le débit par unité de temps, l'écoulement d'eau pouvant par ailleurs être activé et désactivé sans contact par une installation de détection (5) munie d'un capteur à l'aide d'une commande (4) électrique,
**caractérisé par**
les étapes suivantes :
a) activation de la commande (4) et ouverture d'une vanne (3) supplémentaire du fait que l'utilisateur touche une surface (141) de la poignée (14) et maintien de l'ouverture de la vanne (3) pendant le temps du contact,
b) activation de l'opération de fermeture de la vanne (3) supplémentaire du fait que l'utilisateur interrompt le contact de la surface (141) de la poignée (14), l'opération de fermeture étant de préférence retardée par un relais temporisateur,
c) activation de l'installation de détection seulement lorsque le contact avec la surface (141) est interrompu et que la vanne (10) mécanique se trouve en position d'ouverture,
d) désactivation de la commande (4) avec l'installation de détection (5) après que la vanne (10) mécanique a été mise en position de fermeture et que le contact avec la surface (141) a été interrompu par l'utilisateur.

11. Procédé selon la revendication 9 ou 10,
**caractérisé en ce qu'**
on associe à l'installation de détection (5) un relais temporisateur qu'on peut de préférence régler entre 0 à 5 minutes et qui retarde la fermeture de la vanne (3) supplémentaire.
